# EUROPÄISCHE PATENTSCHRIFT

(11) **EP 2 041 017 B1**
(45) Veröffentlichungstag und Bekanntmachung des Hinweises auf die Patenterteilung: **18.04.2012**
(21) Anmeldenummer: 07786000.5
(22) Anmeldetag: 11.07.2007
(51) Int. Cl.: B66C 23/26, B66C 23/64

(54) **VERFAHREN ZUR MONTAGE EINES TURMKRANES**
METHOD FOR ASSEMBLING A TOWER CRANE
PROCÉDÉ DE MONTAGE D'UNE GRUE À PYLÔNE

(30) Priorität: 11.07.2006 DE 102006032321
(43) Veröffentlichungstag der Anmeldung: 01.04.2009
(73) Patentinhaber: Wolffkran AG, 6300 Zug (CH)
(72) Erfinder: HERSE, Thomas, 74906 Bad Rappenau (DE)
(74) Vertreter: Kossak, Sabine
(86) Internationale Anmeldenummer: PCT/EP2007/006168
(87) Internationale Veröffentlichungsnummer: WO 2008/006573

(56) Entgegenhaltungen:
- DE-A1- 3 147 942
- DE-A1-102005 018 522
- ES-A1- 2 264 334
- GB-A- 1 493 715
- JP-A- 2001 171 976
- US-A- 3 706 285

## Beschreibung

Die Erfindung betrifft ein Verfahren zur Montage eines spitzenlosen Turmkranes (insbesondere Turmdrehkranes) und einen spitzenlosen Turmkran, der gemäß dem erfindungsgemäßen Verfahren montierbar ist, aufweisend: ein Turmkranunterteil mit einem Spitzenunterteil; ein Hubauslegersystem aufweisend: einen Hubausleger, ein am Hubausleger montiertes Hubwerk, ein am Hubausleger montiertes Katzfahrwerk, ein am Hubausleger eingeschertes Hubseil, ein am Hubausleger eingeschertes Katzfahrseil; und einen Gegenausleger.

Die Montage eines Turmkrans erfolgt bisher so, dass das Kranunterteil mit Spitzenunterteil und Turmspitze montiert wird und anschließend daran zuerst der Gegenausleger mit Hubwerk und dann der Hubausleger mit Katzfahrwerk montiert werden. Anschließend wird das am Gegenausleger befindliche Hubwerk eingeschert. Die Einscherarbeiten machen es erforderlich, dass zum Einscheren ein Montagearbeiter zur Spitze des Hubauslegers gelangt, um dort die Einscherung vorzunehmen. Dieses Verbringen und das anschließende Einscheren in durchaus luftigen Höhen sind zeitaufwendig und für den ausführenden Montagearbeiter mit nicht unerheblichen Risiken verbunden.

Es ist daher Aufgabe der vorliegenden Erfindung, ein Verfahren bereit zu stellen, mit dem eine schnellere Montage des Turmkrans möglich ist und gleichzeitig das Risiko insbesondere für den Montagearbeiter, der die Einschervorgänge an der Hubauslegerspitze vornehmen muss, reduziert bzw. sogar beseitigt werden kann. Des Weiteren ist es Aufgabe der Erfindung, einen Turmkran bereitzustellen, der mit dem erfindungsgemäßen Verfahren montierbar ist.

Die Aufgabe hinsichtlich des Verfahrens wird dadurch gelöst, dass das Verfahren die folgenden Schritte aufweist:
- Aufbauen eine Turmkranunterteils bis zu einem Spitzenunterteil in gewünschter Höhe;
- Zusammensetzen eines Hubauslegersystem getrennt vom Turmkranunterteil aufweisend die Schritte:
   - Bereitstellen eines Hubauslegers;
   - Montieren eines Hubwerks am Hubausleger;
   - Montieren eines Katzfahrwerks am Hubausleger;
   - Einscheren eines Hubseils des Hubwerks am Hubausleger;
   - Einscheren eines Katzfahrseils am Hubausleger;
- Verbinden des Hubauslegersystems mit dem Spitzenunterteil und
- anschließend Aufbauen eines Gegenauslegers und Verbinden des Gegenauslegers mit den bereits montierten Kranteilen.

Vorteilhaft dabei ist, dass das Hubauslegersystem bereits während des Aufbaus des Kranunterteils beispielsweise am Boden montiert werden kann und sämtliche Einscherarbeiten am Boden vorgenommen werden können, wodurch das Befahren des Hubauslegers bis zur Spitze durch einen Montagearbeiter zum Einscheren der Seile wegfällt. Das Montieren des Auslegersystems am Turmkranunterteil ist schnell vorzunehmen, so dass sich die Gesamtmontagezeit des Turmkranes erheblich reduziert.

Eine vorteilhafte Ausführungsform der Erfindung sieht vor, dass der Hubausleger aus einzelnen Modulen zusammengesetzt wird. Dieses Zusammensetzen aus einzelnen Modulen erleichtert den Antransport der Bestandteile des Turmkranes zum Montageort.

Hinsichtlich des erfindungsgemäßen spitzenlosen Turmkranes sieht die erfindungsgemä-βe Lösung vor, dass das Hubauslegersystem so ausgelegt ist, dass der Turmkran nach Montage des Hubauslegersystems und vor der Montage des Gegenauslegers stabil steht. Durch ein gezieltes Auslegen des Hubauslegersystem dahingehend, dass ein stabiler Stand nach der Montage möglich ist, bevor ein Gegenausleger montiert wird, reduziert sich die Montagezeit erheblich.

Eine weitere vorteilhafte Lehre der Erfindung sieht vor, dass der Hubausleger aus einzelnen Modulen zusammengesetzt ist. Als besonders vorteilhaft erweist sich die Erfindung, wenn es sich bei dem Turmkran um einen Turmdrehkran handelt.

Weitere Vorteile der Erfindung werden anhand der nachfolgend für eine bevorzugte Ausführungsform gestalteten Zeichnung näher erläutert. Dabei zeigt:
- Figur 1: eine Seitenansicht eines erfindungsgemäßen Hubauslegersystems,
- Figur 2: eine schematische Darstellung der Montage des erfindungsgemäßen Hubauslegers gemäß Figur 1 und
- Figur 3: eine schematische Darstellung der Montage eines Gegenauslegers.

Figur 1 zeigt eine Seitenansicht eines erfindungsgemäßen Hubauslegersystems 10, bestehend aus mehreren Einzelsegmenten 17a bis 17f, die den Hubausleger 17 bilden. Das Katzfahrseil 15 ist in Figur 1 bereits im eingescherten Zustand dargestellt. Das Katzfahrseil 15 ist mit einem Katzfahrwerk 14 und einer Laufkatze 12 verbunden, die hier mit einer Unterflasche dargestellt ist. An der dem Kran unterhalb zugewandten Seite des Hubauslegers 17 befindet sich eine Anschlagvorrichtung 18 zur Befestigung mit dem Turmunterkran 20. Hier ist ebenfalls ein Hubwerk 11 angeordnet, das mit einem in Figur 1 bereits eingeschert dargestellten Hubseil 13 verbunden ist. An der von einem Kranunterteil 20 abgewandten Seite befindet sich ein Festpunkt 16 für das Hubseil 13. Das Hubseil 13 steht in Verbindung mit der Unterflasche der Laufkatze 12 und dem Festpunkt 16.

In Figur 2 ist die Montage des Hubauslegersystems 10 mit dem Turmunterteil 20 dargestellt. Das Kranunterteil 20 umfasst eine Grundplatte 22, auf der ein seiner Höhe anpassbaren Turm 23 angebracht ist, an dessen oberen Ende sich ein Schwenkwerk 25 mit einem drehbaren Schwenkteil (Drehrahmen) 24 befindet. Ebenfalls dort angeordnet ist das Spitzenunterteil 21. Auf dem oberen Ende wird, wie dargestellt, das Hubauslegersystem 10, das durch einen mobiles Kranfahrzeug 30 auf die gewünschte Höhe angehoben worden ist, in Pfeilrichtung A auf das Kranunterteil 20 abgesenkt und anschließend mit dem Kranunterteil 20 verbunden. Anschließend wird das mobile Kranfahrzeug 30 von dem Hubauslegersystem 10 getrennt und der so entstehende Teilkran, bestehend aus dem Kranunterteil 20 und dem Hubauslegersystem 10, steht frei, da die Auslegung der Bauteile hierfür speziell vorgenommen wurde. Das in der Figur 2 montierte Hubauslegersystem 10 entspricht dem in der Figur 1 erklärten. Sämtliche Antriebe, bewegliche Teile und die dafür notwendigen Seile befinden sich bereits vollständig montiert innerhalb des Systems 10 und sind abgesehen von kleineren Einstellarbeiten einsatzfähig, nachdem die Energie zuvor bereitgestellt wurde.

Um sicherzustellen, dass die Standstabilität des Turmkranes auch im Volllastbetrieb gewährleistet ist, wird ein Gegenausleger 40 montiert. Dieses ist in Figur 3 dargestellt. Der Gegenausleger 40 ist vom mobilen Kranfahrzeug 30 bereits auf die gewünschte Höhe angehoben worden. Der Gegenausleger 40 wird dann in Pfeilrichtung B an den Hubausleger herangeführt und mit diesem verbunden. Das Verbinden entsteht beispielsweise durch das Anbringen von Bolzen. Anschließend können noch Gegengewichte montiert werden. Anschließend wird die Energieversorgung für den am Hubausleger 10 befindlichen Antrieben bereitgestellt und der Turmdrehkran 100 ist nach weiteren Feineinstellarbeiten einsatzbereit.

### Bezugszeichenliste

- 100: Turmdrehkran
- 10: Hubauslegersystem
- 11: Hubwerk
- 12: Laufkatze
- 13: Hubseil
- 14: Katzfahrwerk
- 15: Katzfahrseil
- 16: Festpunkt
- 17: Hubausleger
- 17a - 17f: Hubauslegersegment
- 18: Anschlagvorrichtung
- 20: Kranunterteil
- 21: Spitzenunterteil
- 22: Grundplatte
- 23: Turm
- 24: Schwenkteil
- 25: Schwenkwerk
- 30: mobiles Kranfahrzeug
- 40: Gegenausleger
- 41: Gegengewicht
- A: Montagerichtung Hubauslegersystem
- B: Montagerichtung Gegenausleger

## Patentansprüche

1. Verfahren zur Montage eines spitzenlosen Turmkranes (100) aufweisend die Schritte:
- Aufbauen eine Turmkranunterteils (20) bis zu einem Spitzenunterteil (21) in gewünschter Höhe;
- Zusammensetzen eines Hubauslegersystems (10) getrennt vom Turmkranunterteil (20) aufweisend die Schritte:
• Bereitstellen eines Hubauslegers (17);
• Montieren eines Hubwerks (11) am Hubausleger (17);
• Montieren eines Katzfahrwerks (14) am Hubausleger (17);
• Einscheren eines Hubseils (13) des Hubwerks am Hubausleger (17);
• Einscheren eines Katzfahrseils (15) am Hubausleger (17);
- Verbinden des Hubauslegersystems (10) mit dem Spitzenunterteil (21);
- anschließend Aufbauen eines Gegenauslegers (40) und Verbinden des Gegenauslegers (40) mit dem bereits montierten Kranteilen (10, 20).

2. Verfahren gemäß Anspruch 1, **dadurch gekennzeichnet, dass** der Hubausleger (17) aus einzelnen Modulen (17a - 17f) zusammengesetzt wird.

3. Verfahren gemäß Anspruch 1 oder 2, **dadurch gekennzeichnet, dass** am Gegenausleger (40) ein Gegengewicht (41) montiert wird, wobei die Montage vor oder nach dem Verbinden des Gegenauslegers (40) mit den übrigen Kranteilen (10, 20) erfolgt.

4. Verfahren gemäß einem der Ansprüche 1 bis 3, **dadurch gekennzeichnet, dass** es sich bei dem Turmkran (100) um einen Turmdrehkran handelt.

## Claims

1. A method of assembling a flat-top tower crane (100), having the steps:
- construction of a tower crane lower part (20) up to a top lower part (21) at the desired height;
- assembly of a lifting boom system (10) separately from the tower crane lower part (20), having the steps:
• provision of a lifting boom (17);
• mounting of lifting gear (11) on the lifting boom (17);
• mounting of a trolley travelling winch (14) on the lifting boom (17);
• reeving of a hoisting line (13) of the lifting gear at the lifting boom (17);
• reeving of a trolley travelling line (13) at the lifting boom (17);
- connection of the lifting boom system (10) to the top lower part (21);
- then construction of a counter boom (40) and connection of the counter boom (40) to the crane parts (10, 20) already mounted.

2. A method according to claim 1, **characterised in that** the lifting boom (17) is composed of individual modules (17a-17f).

3. A method according to claim 1 or 2, **characterised in that** a counterweight (41) is mounted on the counter boom (40), wherein the mounting takes place before or after the connection of the counter boom (40) to the other crane parts (10, 20).

4. A method according to any one of claims 1 to 3, **characterised in that** the tower crane (100) is a revolving tower crane.

## Revendications

1. Procédé de montage d'une grue à tour (100) sans haubans, présentant les étapes suivantes :
- construction d'une partie inférieure de grue à tour (20), jusqu'à une partie inférieure de sommet (21), à la hauteur souhaitée;
- assemblage d'un système de flèche de levage (10), séparément de la partie inférieure de grue à tour (20), présentant les étapes suivantes :
• préparation d'une flèche de levage (17);
• montage d'un dispositif de levage (11) sur la flèche de levage (17);
• montage d'un dispositif de roulement de chariot (14) sur la flèche de levage (17);
• passage d'un câble de levage (13) du dispositif de levage sur la flèche de levage (17);
• passage d'un câble de roulement de chariot (15) sur la flèche de levage (17);
- établissement de la liaison entre le système de flèche de levage (10) et la partie inférieure de sommet (21);
- ensuite, construction d'une contre-flèche (40) et établissement de la liaison entre la contre-flèche (40) et les parties de grue (10, 20) déjà montées.

2. Procédé selon la revendication 1, **caractérisé en ce que** la flèche de levage (17) se compose de modules (17a - 17f) individuels)

3. Procédé selon la revendication 1 ou 2, **caractérisé en ce qu'**un contrepoids (41) est monté sur la contre-flèche (40), le montage s'effectuant avant ou après l'établissement de la liaison entre la contre-flèche (40) et les autres parties de la grue (10, 20).

4. Procédé selon l'une quelconque des revendications 1 à 3, **caractérisé en ce que** la grue à tour (100) est une grue à tour pivotante.
